# EUROPÄISCHE PATENTSCHRIFT

(11) **EP 0 543 320 B1**
(45) Veröffentlichungstag und Bekanntmachung des Hinweises auf die Patenterteilung: **27.03.1996**
(21) Anmeldenummer: 92119594.7
(22) Anmeldetag: 17.11.1992
(51) Int. Cl.: E02D 5/38, E02D 7/18

(54) **Vorrichtung zur Herstellung von Pfählen aus Beton oder dergl. in Erdreich**
Device for producing concrete piles in the ground
Dispositif pour la fabrication de pieux en béton dans le sol

(30) Priorität: 22.11.1991 DE 4138443
(43) Veröffentlichungstag der Anmeldung: 26.05.1993
(73) Patentinhaber: VIBROFLOTATION AG, CH-8852 Altendorf/SZ (CH)
(72) Erfinder: Degen, Wilhelm S., CH-8810 Horgen (CH); Degen, Alexander, W-8255 Schwindegg (DE)
(74) Vertreter: Buchner, Otto, Dr.rer.nat.

(56) Entgegenhaltungen:
- DE-A- 2 236 901

## Beschreibung

Die Erfindung betrifft eine Vorrichtung nach dem Oberbegriff des Anspruchs 1.

Eine Vorrichtung dieser Art ist aus der DE-OS 2 236 901 bekannt. Diese bekannte Vorrichtung verwendet jedoch mehr als ein Rüttelrohr an einem gemeinsamen Mäkler nur für den Fall, daß die Rüttelrohre in Linie nebeneinander angeordnet sind und zur Herstellung einer schmalen Schlitzwand im Erdreich dienen. Für die Herstellung eines Pfahles im Erdreich kann bei der bekannten Vorrichtung nur ein einziges Rüttelrohr angewendet werden. Zur besseren Führung im Erdreich können zu beiden Seiten der Spitze des Rüttelrohrs Führungsschwerter angeordnet sein. Ein derartiges Rüttelrohr hat einen Durchmesser von etwa 40 cm. Dieser Durchmesser kann nicht wesentlich vergrößert werden, da er erfahrungsgemäß für das Eindringen des Rüttelrohrs ein Optimum darstellt. Die Eindringgeschwindigkeit eines Rüttelrohrs in den Untergrund ist um so größer, je kleiner sein Durchmesser, je größer seine Rüttelfrequenz und je größer seine Schwingungsamplitude ist.

Das Innere des hohlen Rüttelrohrs wird bei der bekannten Vorrichtung als Betonzuführrohr verwendet, das unten an der Spitze des Rüttelrohres offen ist. Das Betonzuführrohr wird während des Eindringens der Vorrichtung in das Erdreich mit unter Druck stehendem Beton oder dgl. gefüllt, so daß kein Erdreich in das offene Ende des Zuführrohrs eindringen kann.

Pfähle mit größerem Durchmesser werden nach dem Stand der Technik entweder so eingebracht, daß sie außerhalb des Erdreichs fertig gegossen und ausgehärtet und sodann durch Schlaghämmer mit großer Geräuschentwicklung und Erschütterungswirkung in das Erdreich eingeschlagen werden oder indem vorher mit einem Bohrgerät das Erdreich langwierig herausgebohrt und anschließend der Beton in den entstandenen Hohlraum verfüllt wird.

Durch die Erfindung soll eine Vorrichtung der eingangs genannten Art so verbessert werden, daß Pfähle mit den Querschnitt eines Rüttelrohrs von 40 cm Durchmesser wesentlich übersteigenden, geschlossenen Querschnitten, deren kleinste Querabmessung ≥ etwa 40 cm ist, in einfacher und schneller Weise in das Erdreich eingebracht werden können.

Diese Aufgabe wird erfindungsgemäß durch die kennzeichnenden Merkmale des Anspruchs 1 gelöst.

Die hartelastisch mit dem Verdrängerkasten verbundenen Rüttelrohre versetzen die ganze Vorrichtung derart in Schwingungen, daß sie wirkungsvoll in das Erdreich eindringen kann. Zur Verdrängung des Erdreichs wirken die schrägen Gleitflächen des Verdrängerkastens mit den Spitzen der Rüttelrohre zusammen. Die geschlossene Querschnittsform der Vorrichtung sorgt für eine günstige Verdichtung des verdrängten Erdreichs. Nach dem Absenken der Vorrichtung in das Erdreich wird wie bei den bekannten Vorrichtungen Beton oder ähnliches aushärtbares Injektionsmaterial in den beim Ziehen der Vorrichtung frei werdenden Hohlraum des Erdreichs durch das Materialzuführrohr eingeleitet, so daß der Hohlraum vollständig ausgefüllt wird. Dadurch ergibt sich ein Pfahl aus Beton oder dgl. mit erheblich stärkeren Abmessungen, als sie mit bekannten Vorrichtungen mit einem einzigen rohrförmigen Rüttler erzielbar sind.

Der Verdrängerkasten besteht vorzugsweise aus hohlem Stahlblech oder dergleichen. Als besonders zweckmäßig hat sich ein Querschnittsverhältnis herausgestellt, bei dem der Querschnitt des Verdrängerkastens sich zur Summe der Querschnitte aller Rüttelrohre etwa wie 1:2 verhält, wobei jedoch dieses Verhältnis für die erfindungsgemäße Vorrichtung nicht zwingend ist.

Besonders vorteilhaft sind gemäß Anspruch 2 ausgebildete Ausführungsformen mit zwei, drei oder vier Rüttelrohren.

Ein Materialzuführrohr ist gemäß Anspruch 3 vorzugsweise im Verdrängerkasten angeordnet, wo es gegen Beschädigung am besten geschützt ist und mündet unten nahe einer Öffnung des Verdrängerkastens. Wenn vermieden werden soll, daß Erdreich in den Verdrängerkasten eindringt, so können die beiden Öffnungen auch zusammenfallen.

Die Ansprüche 4 bis 6 betreffen vorteilhafte Ausgestaltungen von Einrichtungen zur Festlegung der Teile der Vorrichtung aneinander sowie an dem sie tragenden Mäkler.

Bei bestimmten Zusammensetzungen des Erdreichs kann es sich als hilfreich erweisen, eine größere Öffnung am unteren Ende des Verdrängerkastens vorzusehen, durch die das Erdreich beim Absenken der Vorrichtung eindringen kann. In vorteilhafter Weiterbildung der Erfindung nach Anspruch 7 kann die Öffnung des Verdrängerkastens nach Aufnahme des Erdreichs verschlossen und somit das eingedrungene Erdreich mit der Vorrichtung herausgezogen werden. Zu diesem Zweck wird dem Verdrängerkasten eine größere Höhe erteilt, so daß er sich über die ganze Länge der Rüttelrohre erstreckt.

Anhand der Figuren werden Ausführungsbeispiele der Erfindung näher erläutert. Es zeigt:
- Fig. 1: eine Seitenansicht einer ersten Ausführungsform mit drei Rüttelrohren, wobei das obere Ende der Vorrichtung und die sie tragenden Teile weggelassen sind,
- Fig. 2: einen vergrößerten Schnitt längs der Linie II-II in Fig. 1,
- Fig. 3: einen Schnitt längs der Linie III-III in Fig. 2,
- Fig. 4: einen der Fig. 2 entsprechenden Schnitt durch eine zweite Ausführungsform mit zwei Rüttelrohren,
- Fig. 5: einen Schnitt längs der Linie VI-VI in Fig. 6 durch eine dritte Ausführungsform mit vier Rüttelrohren, und
- Fig. 6: einen Schnitt längs der Linie VII-VII in Fig. 5.

In allen Figuren sind für gleiche oder entsprechende Teile die gleichen Bezugszeichen verwendet.

Bei dem in den Figuren 1 bis 4 dargestellten Ausführungsbeispiel sind drei parallele Rüttelrohre 10 mit konischen Spitzen 12 an ihren unteren Enden vorgesehen. Die Rüttelrohre 10 sind in etwa halbkreisförmigen Querschnitt aufweisenden Ausnehmungen eines aus hohlem Stahlblech bestehenden gemeinsamen Verdrängerkastens 16 angeordnet. In dieser Anordnung bilden sie zusammen mit dem Verdrängerkasten, wie aus Fig. 2 ersichtlich ist, im Querschnitt etwa ein gleichseitiges Dreieck mit abgerundeten Ecken. Diese geschlossene Form eignet sich daher sehr gut sowohl für das Eindringen in das Erdreich als auch für die Anfertigung eines Pfahles aus Beton oder dergl., der etwa den gleichen Querschnitt besitzt.

Im Inneren des Verdrängerkastens 16 ist in dessen Mitte ein parallel zu den Rüttelrohren 10 verlaufendes Materialzuführrohr 18 vorgesehen, das unten in einer Öffnung 20 endet und oben eine Zuleitung 22 aufweist. Der Verdrängerkasten 16 weist an seinem unteren Ende etwa im Bereich der Spitzen 12 der Rüttelrohre 10 schräg nach unten zusammenlaufende Gleitflächen 24 auf, die eine nach unten gerichtete Öffnung 26 bilden. Die Öffnung 26 ist so gelegen, daß unter Druck im Materialzuführrohr 18 eingeleiteter Beton oder dergl. durch die Öffnung ins Erdreich ausströmen kann, während die Vorrichtung nach dem Ende des Absenkens wieder nach oben gezogen wird, so daß das Material den freigegebenen Hohlraum im Erdreich vollständig ausfüllt.

Jedes Rüttelrohr ist in seinem oberen Bereich in an sich bekannter Weise über ein hartelastisches Kupplungsglied 32 unterbrochen, das die durch den nicht gezeigten Rüttelmotor im unteren Teil des Rüttelrohrs erzeugten Schwingungen im oberhalb des Kupplungsgliedes 32 gelegenen Abschnitt des Rüttelrohrs 10 weitgehend abdämpft. Diese oberen Abschnitte der Rüttelrohre sind durch einen starren Trägerteil 28 miteinander verbunden, während die den Rüttelschwingungen unterworfenen unteren Abschnitte der Rüttelrohre 10 durch ein hartelastisches Verbindungsglied 30 untereinander sowie mit dem Verdrängerkasten 16 verbunden sind. Das Verbindungsglied 30 ist vorzugszweise etwa in Höhe des Amplitudenminimuns der Rüttelrohrschwingungen angebracht. Durch den Trägerteil 28 und das Verbindungsglied 30 werden die Rüttelrohre 10 stabil in den Ausnehmungen 14 des Verdrängerkastens 16 gehalten.

Bei der in Figur 4 gezeigten einfacheren Ausführungsform sind nur zwei Rüttelrohre 10 in im Querschnitt kreisbogenförmigen Aussparungen 14' eines Verdrängerkastens 16' angeordnet, wodurch sich ein im wesentlichen etwa langrechteckiger Gesamtquerschnitt der Vorrichtung mit durch die Rüttelrohre 10 gebildeten abgerundeten Ecken ergibt. Im übrigen kann diese Ausführungsform analog zu der in den Figuren 1 bis 3 dargestellten Ausführungsform ausgebildet sein.

Die in den Figuren 5 und 6 dargestellte Ausführungsform schließlich weist vier parallele Rüttelrohre 10 auf, die in entsprechenden Aussparungen 14'' eines Verdrängerkastens 16'' angeordnet sind und mit diesem einen etwa quadratischen Gesamtquerschnitt der Vorrichtung mit durch die Rüttelrohre 10 gebildeten abgerundeten Ecken ergeben. Durch diese Vorrichtung wird demnach ein sehr stabiler Betonpfahl mit etwa quadratischem Querschnitt erzeugt.

Bei dieser Ausführungsform mit verhältnismäßig großem Querschnitt ist es unter Umständen zweckmäßig, beim Absenken der Vorrichtung einen Teil des verdrängten Erdreichs in das Innere des Verdrängerkastens aufzunehmen und beim Ziehen der Vorrichtung aus dem Bohrloch herauszuheben. Zu diesem Zweck bilden die schrägen Gleitflächen 24'' am unteren Ende des Verdrängerkastens 16'' eine wesentlich größere Öffnung 26'', durch die das Materialzuführrohr 18 austritt und etwas übersteht. Die Öffnung 26'' ist im wesentlichen quadratisch und kann durch einen ebenfalls quadratischen und in Axialrichtung der Vorrichtung, d.h. parallel zu den Rüttelrohren 10, verschiebbaren Verschlußschieber 44 in dessen in der linken Hälfte der Figur 6 gezeigten Verschlußstellung verschlossen werden. Der plattenförmige Verschlußschieber 44 besitzt eine mittige Öffnung 46, welche das Materialzuführrohr 30 umfaßt. An der Oberseite des Verschlußschiebers 44 sind die Kolbenstangen 48 von zwei vertikal wirkenden Hydraulikzylindern schwenkbar angelenkt, die ihrerseits an ihren oberen Enden an einer im Verdrängerkasten 16'' festgeschweißten Haltebrücke 52 schwenkbar gelagert sind. Die Haltebrücke 52 trägt einen mittigen Ring 54, welcher das Materialzuführrohr 18 umschließt. Im ausgefahrenen Zustand der Hydraulikzylinder 50 wird der Verschlußschieber 44 in die in der linken Hälfte von Fig. 6 gezeigte Verschlußstellung bewegt, und beim Einziehen der Hydraulikzylinder 50 gelangt der Verschlußschieber in die in der rechten Hälfte von Figur 6 angedeutete Öffnungsstellung 44'. In dieser Öffnungsstellung kann beim Absenken der Vorrichtung Erdreich gemäß dem Pfeil 56 ins Innere des Verdrängerkastens 16'' eindringen. Am untersten Punkt der Absenkbewegung der Vorrichtung werden die Hydraulikzylinder 50 ausgefahren und dadurch die Öffnung 26'' verschlossen. Das im Innern des Verdrängerkastens 16'' befindliche Erdreich wird daher beim Ziehen der Vorrichtung mit nach oben genommen, so daß nicht nur dem Absenken der Vorrichtung infolge des Eindringens des Erdreichs in den Verdrängerkasten 16'' ein geringerer Widerstand entgegengesetzt wird, sondern auch das Befüllen des entstandenen Hohlraums mit Beton oder dgl. wesentlich erleichtert wird. In nicht gezeigter Weise erstreckt sich bei dieser Ausführungsform der Verdrängerkasten 16'' im wesentlichen über die ganze Höhe der Rüttelrohre 10.

## Patentansprüche

1. Vorrichtung zur Herstellung von Konstruktionen aus Beton oder ähnlichem aushärtbarem Injektionsmaterial in Erdreich, mit mindestens einem von einem Mäkler getragenen, mit einem elektrischen Rüttelmotor und einer Spitze (12) versehenen Rüttelrohr (10) und mit mindestens einem parallel zum Rüttelrohr verlaufenden Materialzuführrohr (18), das an seinem unteren Ende eine Öffnung aufweist, wobei mindestens ein zweites Rüttelrohr (10) parallel zum ersten im Abstand von diesem vom Mäkler getragen ist, dadurch gekennzeichnet, daß die Vorrichtung für die Herstellung von Pfählen folgende Merkmale aufweist:
im Zwischenraum zwischen den Rüttelrohren (10) ist ein Verdrängerkasten (16, 16', 16'') angeordnet, so daß sie zusammen mit dem Verdrängerkasten eine geschlossene Querschnittsform bilden ;
jedes Rüttelrohr (10) ist in je einer etwa kreisbogenförmigen Querschnitt aufweisenden Ausnehmung des Verdrängerkasten (16, 16', 16") angeordnet;
die Rüttelrohre (10) sind durch ein hartelastisches Verbindungsglied (30) untereinander sowie mit dem Verdrängerkasten (16, 16', 16'') verbunden;
der Verdrängerkasten (16, 16', 16'') weist im Bereich der Spitzen (12) der Rüttelrohre (10) schräg nach unten zusammenlaufende Gleitflächen (24) auf.

2. Vorrichtung nach Anspruch 1, dadurch gekennzeichnet, daß sie zwei, drei oder vier parallele Rüttelrohre (10) aufweist, die zusammen mit dem Verdrängerkasten (16, 16', 16'') einen im wesentlichen langrechteckigen (Fig. 4), einen gleichseitig dreieckigen (Fig. 2) bzw. einen quadratischen (Fig. 5) Querschnitt mit abgerundeten Ecken bilden, wobei die abgerundeten Ecken jeweils von den Rüttelrohren (10) gebildet sind.

3. Vorrichtung nach Anspruch 1 oder 2, dadurch gekennzeichnet, daß das Materialzuführrohr (18) im Verdrängerkasten 16, 16', 16'') angeordnet ist, und daß das Materialzuführrohr am unteren Ende eine Öffnung (20) aufweist, die mit der Öffnung (26, 26'') des Verdrängerkastens (16, 16'') identisch oder nahe dieser angeordnet ist.

4. Vorrichtung nach einem der vorangehenden Ansprüche, dadurch gekennzeichnet, daß das Verbindungsglied (30) aus einem Gummi-Metall-Verbundteil besteht.

5. Vorrichtung nach einem der vorangehenden Ansprüche, dadurch gekennzeichnet, daß das Verbindungsglied (30) etwa in Höhe des Amplitudenminimums der Rüttelrohrschwingungen angebracht ist.

6. Vorrichtung nach einem der vorangehenden Ansprüche, dadurch gekennzeichnet, daß die Rüttelrohre (10) nahe ihrem oberen Ende über je eine hartelastische Rüttelrohrkupplung (32) mit einem starren oder hartelastischen Trägerteil (28) verbunden sind.

7. Vorrichtung nach einem der vorangehenden Ansprüche, dadurch gekennzeichnet, daß die Öffnung (26'') am unteren Ende des Verdrängerkastens (16'') durch eine mittels Hydraulikzylindern (50) betätigbare Verschlußschiebereinrichtung (44) bis auf einen Durchlaß (46) für das Materialzuführrohr (18) verschließbar ist und daß der Verdrängerkasten (16'') sich im wesentlichen über die ganze Länge der Rüttelrohre (10) erstreckt.

## Claims

1. An apparatus for producing structures from concrete or similar hardenable injection material in the ground, having at least one vibrating pipe (10) borne by a guide rail and provided with an electric vibrating motor and a tip (12), and having at least one material supply pipe (18) extending parallel to the vibrating pipe, which at its lower end has an opening, with at least a second vibrating pipe (10) being borne by the guide rail parallel to the first at a distance therefrom, characterised in that the apparatus for the production of piles has the following features:
a displacement housing (16,16',16'') is disposed in the space between the vibrating pipes (10) so that together with the displacement housing they form a closed cross-sectional shape;
each vibrating pipe (10) is disposed in a respective recess of the displacement housing (16,16',16,") having a substantially arc-shaped cross section;
the vibrating pipes (10) are connected to one another and also to the displacement housing (16,16',16") by a hard elastic connecting member (30);
the displacement housing (16,16',16") has obliquely downwardly converging slide faces (24) in the region of the tips (12) of the vibrating pipes (10).

2. An apparatus according to Claim 1, characterised in that it comprises two, three or four parallel vibrating pipes (10), which together with the displacement housing (16,16',16'') form a substantially long rectangular (Fig. 4), an equilaterally triangular (Fig. 2) or a square (Fig. 5) cross section with rounded corners, with the rounded corners being formed in each case by the vibrating pipes (10).

3. An apparatus according to Claim 1 or 2, characterised in that the material supply pipe (18) is disposed in the displacement housing (16,16',16''), and in that at the lower end the material supply pipe has an opening (20), which is identical to the opening (26,26") of the displacement housing (16,16") or is disposed close thereto.

4. An apparatus according to one of the preceding Claims, characterised in that the connecting member (30) is made of a rubber-metal composite part.

5. An apparatus according to one of the preceding Claims, characterised in that the connecting member (30) is mounted approximately at the height of the minimum amplitude of the vibrating pipe oscillations.

6. An apparatus according to one of the preceding Claims, characterised in that close to their upper ends the vibrating pipes (10) are connected to a rigid or hard elastic support part (28) via a hard elastic vibrating pipe coupling (32).

7. An apparatus according to one of the preceding Claims, characterised in that the opening (26") at the lower end of the displacement housing (16") except for a passage (46) for the material supply pipe (18) is closable by a sealing sliding device (44) which can be operated by means of hydraulic cylinders (50), and in that the displacement housing (16") extends substantially over the entire length of the vibrating pipes (10).

## Revendications

1. Dispositif pour la réalisation de structures en béton ou autre matériau injectable et durcissable dans la profondeur du sol, comprenant :
- au moins un tube vibrant (10) porté par une jumelle et équipé d'une pointe (12) et d'un moteur électrique vibrant,
- au moins un tube (18) d'amenée de matériau, parallèle au tube vibrant et terminé à sa partie inférieure par une ouverture,
- au moins un second tube vibrant (10) parallèle au premier, à une certaine distance de celui-ci et porte par la jumelle ce dispositif présentant les caractéristiques suivantes :
- un caisson de pénétration (16, 16', 16") est monté dans l'espace séparant les tubes vibrants (10), de soorte qu'ils forment une section fermée ensemble avec le caison de pénétration,
- chaque tube vibrant (10) est logé dans un évidement du caisson (16, 16', 16") présentant une section sensiblement en demi-cercle,
- les tubes vibrants (10) sont reliés entre eux ainsi qu'au caisson (16, 16', 16") par un organe de liaison (30) élastique à haute dureté,
- le caisson de pénétration (16, 16', 16") présente, au niveau des pointes (12) des tubes vibrants (10) des surfaces de glissement (24) obliques et convergeant vers le bas.

2. Dispositif selon la revendication 1, caractérisé en ce qu'il comporte deux, trois ou quatre tubes vibrants parallèles (10) qui présentent avec le caisson (16, 16', 16") une section ayant sensiblement la forme d'un rectangle allongé (figure 4), d'un triangle équilatéral (figure 2) ou d'un carré (figure 5), à angles arrondis formés par les tubes (10).

3. Dispositif selon la revendication 1 ou 2, caractérisé en ce que le tube d'amenée du matériau (18) est placé dans le caisson (16, 16', 16") et présente à son extrémité inférieure une ouverture (20) identique à celle (26, 26") du caisson ou proche de celle-ci.

4. Dispositif selon une des revendications précédentes, caractérisé en ce que l'organe de liaison (30) est fait d'un composite métal caoutchouc.

5. Dispositif selon une des revendications précédentes, caractérisé en ce que l'organe de liaison (30) est situé sensiblement au niveau où les vibrations des tubes ont leur amplitude minimale.

6. Dispositif selon une des revendications précédentes, caractérisé en ce que les tubes vibrants (10), près de leurs extrémités supérieures, sont reliés chacun par l'intermédiaire d'un accouplement (32) du tube vibrant, à un support (28) rigide ou élastique de forte dureté.

7. Dispositif selon une des revendications précédentes, caractérisé en ce que l'ouverture (26") située à l'extrémité inférieure du caisson de pénétration (16") peut être obturée par un dispositif (44) coulissant sous l'action de vérins hydrauliques, à l'exception d'un passage (46) réservé au tube (18) d'amenée de matériau, le caisson (16") s'étendant sensiblement sur toute la longueur des tubes (10).
